# FASCICULE DE BREVET EUROPEEN

(11) **EP 1 180 580 B1**
(45) Date de publication et mention de la délivrance du brevet: **22.06.2005**
(21) Numéro de dépôt: 01402146.3
(22) Date de dépôt: 09.08.2001
(51) Int. Cl.: F01D 5/30, F01D 11/00

(54) **Dispositif de rétention d'une flasque annulaire contre une face radiale d'un disque à aubes**
Vorrichtung zur Halterung eines ringförmigen Lagerschildes an einer radialen Seite eines beschaufelten Rotors
Device for mounting an annular flask at a radial side of a bladed rotor

(30) Priorité: 10.08.2000 FR 0010503
(43) Date de publication de la demande: 20.02.2002
(73) Titulaire: SNECMA MOTEURS, 75015 Paris (FR)
(72) Inventeur: Arilla, Jean-Baptiste, 50007 Zaragoza (ES); Maffre, Jean-Philippe, 77190 Dammarie les Lys (FR)

(56) Documents cités:
- US-A- 4 304 523
- US-A- 4 890 981

## Description

L'invention concerne un dispositif de rétention d'un flasque annulaire contre une face radiale d'un disque.

Elle concerne plus précisément un dispositif pour retenir un flasque annulaire contre une face radiale d'un disque, ce disque présentant dans ladite face radiale un évidement annulaire délimité par plusieurs parois dont l'une est formée par une face d'un rebord qui s'étend radialement vers l'extérieur, et le flasque présentant, dans sa partie radialement intérieure, une base annulaire en appui par exemple coulissant contre la paroi radialement extérieure de l'évidement et un pied qui s'étend radialement vers l'intérieur dans l'évidement à partir de l'extrémité interne de la base, ledit dispositif comportant une bague de retenue annulaire fendue disposée dans l'évidement et ayant une face en butée contre la face du rebord, cette bague présentant sur sa face radialement extérieure une feuillure pour recevoir une portion du pied afin de retenir le flasque contre la face radiale du disque.

Un tel dispositif est connu notamment par FR A 2 485 117. Dans ce document, le flasque est prévu pour empêcher le déplacement axial d'aubes de type à attache sapin dont les pieds sont montés dans des encoches prévues à la périphérie du disque.

Pour monter le flasque, on dispose d'abord la bague annulaire de retenue fendue dans l'évidement du disque, puis on la comprime radialement vers l'intérieur de l'évidement au moyen d'outils appuyant sur la paroi périphérique de l'anneau jusqu'à ce qu'ils viennent appuyer sur le rebord. Ensuite on fait coulisser la base de l'embase le long de la paroi radialement extérieure de l'évidement. On exerce une force axiale contre le flasque afin que le pied vienne en appui contre la paroi axialement intérieure de l'évidement. On relâche alors les outils qui comprimaient la bague annulaire. Cette dernière s'expanse radialement vers l'extérieur, puis on supprime la force axiale exercée sur le flasque. Le pied du flasque vient alors en appui contre les deux parois délimitant la feuillure de la bague annulaire.

Ainsi, la mise en oeuvre du dispositif de fixation du flasque selon FR A 2 485 117 nécessite des outils spéciaux pour comprimer la bague de retenue afin de permettre la mise en place du flasque.

Un autre dispositif est connu par US 4 890 981 qui présente les mêmes caractéristiques de mise en place du flasque annulaire et entraîne également les mêmes inconvénients.

Le but de l'invention est de proposer un dispositif de rétention axiale du flasque qui permette un montage simplifié du flasque.

Un autre but de l'invention est de permettre un montage du flasque sur le disque sans outils spéciaux pour comprimer la bague de retenue, ce qui permet de diminuer les coûts des matériels nécessaires pour la maintenance.

Un autre but de l'invention est de proposer un dispositif de rétention axiale du flasque qui permette d'augmenter la durée de vie du disque.

L'invention atteint son but par le fait que le pied du flasque et la bague de retenue comportent des chanfreins annulaires en vis-à-vis destinés à permettre la compression radiale de la bague préalablement disposée dans l'évidement au cours du coulissement axial de la base dans l'évidement lors du montage du flasque sur le disque.

Les dispositions suivantes sont en outre de préférence adoptées:
- Les chanfreins sont inclinés par rapport à l'axe du disque d'un angle compris entre 10° et 60°.
- La feuillure est délimitée par une surface en appui radial sur l'extrémité du pied et une surface radiale en appui sur la face du pied en regard de l'ouverture de l'évidement, ladite surface radiale étant raccordée au chanfrein de la bague de retenue.
- La portion du pied reçue dans la feuillure comporte des encoches.
- La feuillure comporte des excroissances qui s'insèrent dans les encoches du pied.
- La profondeur des encoches est supérieure à la hauteur des excroissances.

Cette dernière disposition permet de glisser un outil dans l'espace compris entre le sommet des excroissances et le fond des encoches afin de comprimer la bague de retenue lors du démontage du flasque au cours des opérations d'entretien. Mais le remontage du flasque est réalisé sans outil spécial.

La présence des encoches et des excroissances permet d'immobiliser la bague de retenue en rotation par rapport au flasque. Ce dernier est alors immobilisé par rapport au disque au niveau des pieds d'aubes. Dans FR A 2 485 117, l'anneau de retenue est fixé au disque au niveau d'une échancrure ménagée dans le rebord délimitant l'évidement. Cette échancrure n'a donc pas de raison d'être dans la présente invention, ce qui permet de simplifier la construction du disque et d'augmenter sa durée de vie.

D'autres avantages et caractéristiques de l'invention ressortiront à la lecture de la description suivante faite à titre d'exemple et en référence aux dessins annexés dans lesquels :
la figure 1 est une vue en coupe d'une partie d'un disque de rotor comportant un mode de réalisation de l'invention ;
les figures 2a à 2f montrent les différentes phases de montage du flasque sur le disque ;
la figure 3 montre la première phase de démontage du flasque ; et
la figure 4 est une coupe à plus grande échelle montrant la bague de retenue dans l'évidement.

Sur les dessins on a représenté par la référence 1 un disque de rotor d'un moteur de turbine à gaz, ayant un axe de rotation 2. Ce disque 1 présente, dans sa face radiale 3, un évidement 10 délimité par une paroi radialement extérieure 4, une paroi axialement intérieure 5, une paroi radialement intérieure 6, et la face interne 7 d'un rebord annulaire 8 qui s'étend radialement vers l'extérieur à partir de la paroi radialement intérieur 6. L'extrémité supérieure 9 du rebord 8 est radialement distante de la paroi radialement extérieure 4, afin de ménager une ouverture annulaire 11 permettant d'accéder dans l'évidement 10. Le disque 1 comporte à sa périphérie des encoches axiales destinées à recevoir des pieds d'aubes non montrées sur les dessins. Ces pieds d'aubes sont immobilisés axialement par la portion extérieure 12 d'un flasque annulaire 13 dont la partie radialement intérieure 14 comporte une base annulaire 15 qui s'étend axialement dans la région extérieure de l'évidement 10 et un pied 16 qui s'étend radialement vers l'intérieur de l'évidement 10 à partir de l'extrémité interne de la base annulaire 15.

Le diamètre extérieur de la base annulaire 15 est sensiblement égal au diamètre de la paroi radialement extérieure 4 de l'évidement 10 et la base annulaire 15 est en appui par exemple coulissant contre cette paroi extérieure 4. Le diamètre intérieur du pied 16 est supérieur au diamètre extérieur du rebord 8, afin de permettre l'introduction de la base annulaire 15 et du pied 16 par l'ouverture annulaire 11 dans l'évidement 10. Lorsque la partie radialement intérieure 14 du flasque 13 est introduite dans la cavité 10, le flasque 13 est immobilisé radialement par rapport au disque 1, du fait que la base annulaire 15 est en appui par exemple coulissant contre la paroi radialement extérieure 4.

Le flasque 13 est retenu axialement sur le disque 1 par une bague de retenue annulaire fendue 20. La bague de retenue 20 présente une paroi frontale axiale 21 en appui contre la face interne 7 du rebord 8, une paroi arrière 22 disposée à peu de distance de la paroi axialement intérieure 5 de l'évidement 10, une paroi périphérique extérieure 23 raccordée à la paroi frontale 21 par un chanfrein 24 et raccordée à la paroi arrière 22 par une feuillure 25 délimitée par une surface radiale 26 et une surface cylindrique 27, et enfin une paroi axiale intérieure 28 dont le diamètre est supérieur au diamètre de la paroi radialement intérieure 6 de l'évidement d'une mesure permettant l'escamotage de la bague de retenue 20 derrière le rebord 8 par compression lors de la mise en place du flasque 13.

La surface radiale 26 délimitant la feuillure 25 est, dans la position de montage montrée sur la figure 1, appuyée par la face du pied 16 située en regard de l'ouverture annulaire 11.

Le diamètre de la surface cylindrique 27 délimitant la feuillure 25 est sensiblement égal au diamètre intérieur du pied 16 en position de repos de la bague de retenue 13. Mais lorsque la bague de retenue 13 est soumise à des forces centrifuges lors de la rotation du disque 1, la surface cylindrique 27 est en appui positif contre l'extrémité intérieure 17 du pied 16.

Le diamètre intérieur du pied 16 est en outre sensiblement égal au diamètre extérieur de la paroi frontale 21 de la bague de retenue à l'état de repos.

L'extrémité intérieure 17 du pied 16 est également raccordée à la face arrière 18 du pied 16, située en regard de la paroi axialement intérieure 5 de l'évidement 10, par un chanfrein 19.

Ce chanfrein 19 et le chanfrein 24 de la bague de retenue 20 ont des angles identiques par rapport à l'axe de rotation 2 du disque 1, qui sont compris entre 10° et 45°.

La paroi axiale intérieure 28 de la bague de retenue 20 est en outre reliée à la paroi arrière 22 par un deuxième chanfrein 29 qui permet l'extension de la bague de retenue 20 lors de son introduction dans l'évidement 10.

Les figures 2a à 2f montrent les différentes phases de montage du flasque 13 sur le disque 1. La bague de retenue annulaire fendue 20 est introduite dans l'évidement 10 où elle se met en position de repos ainsi que cela est montré sur la figure 2a.

On place ensuite le flasque 13 de telle manière que l'extrémité 17 du pied 16 se trouve dans l'ouverture 11 de l'évidement 10. Le chanfrein 19 du pied 16 vient alors en appui contre le chanfrein 24 de la bague de retenue 20, ce qui permet de centrer la bague de retenue 20 par rapport à l'axe de rotation 2 du disque 1. On exerce alors une force axiale F sur la partie intérieure 14 du flasque 13. Cette opération entraîne une compression de la bague de retenue 20, ainsi que cela est montré sur les figures 2b, 2c et 2d, et un coulissement de la base annulaire 15 sur la paroi radialement extérieure 4 de l'évidement 10.

Sur la figure 2d on voit que l'extrémité 17 du pied est en appui coulissant contre la paroi périphérique externe 23 de la bague de retenue. On continue d'appliquer la force axiale F sur la partie intérieure 14 du flasque 13. La portion extérieure 12 du flasque 13 vient en appui contre la face radiale 3 du disque 1 et les aubes, et l'extrémité 17 du pied 16 vient se positionner au-dessus de la feuillure 25. La bague de retenue 20 est alors libérée de la contrainte de compression et reprend son diamètre nominal. La surface cylindrique 27 de la feuillure 25 vient en appui contre l'extrémité 17 du pied 16, et la surface radiale 26 vient se positionner entre le pied 16 et l'ouverture 11. Lorsqu'on relâche la force axiale F exercée sur la partie intérieure 14 du flasque 13, ce dernier vient appuyer positivement sur la surface radiale 26 qui délimite la feuillure 25, et la surface frontale 21 de la bague de retenue 20 est en appui contre la face intérieure 7 du rebord 8.

Il est à noter que le flasque 13 est monté avec une précontrainte axiale sur le disque 1.

Ainsi que cela a été décrit ci-dessus, le déplacement axial du flasque 13 au cours de son montage sur le disque 1 entraîne la compression de la bague de retenue 20 grâce aux chanfreins 19 et 24.

En revanche, pour retirer le flasque 13, il est nécessaire de comprimer préalablement la bague de retenue 20, afin que la paroi périphérique extérieure 23 de la bague de retenue 20 s'efface sous l'extrémité 17 du pied 16.

Afin de faciliter cette opération, le pied 16 est muni d'une pluralité d'encoches 40 dont le fond est distant de l'axe 2 d'une distance supérieure au diamètre de la paroi périphérique extérieure 23 de la bague de retenue 20. On peut ainsi glisser par l'interstice l'extrémité d'un outil approprié 41, ainsi que cela est montré sur la figure 3, afin de comprimer la bague de retenue 20.

Avantageusement, la bague de retenue 20 comporte dans la feuillure 25 et en correspondance avec les protubérances 40, des excroissances 42 qui s'insèrent dans les encoches 40 et dont les surfaces extérieures affleurent la paroi périphérique extérieure 23 de la bague de retenue 20. Ces excroissances 42 permettent un meilleur appui des outils 41, et elles permettent également d'immobiliser en rotation la bague de retenue 20 par rapport au flasque 13. La portion extérieure 12 du flasque 13 est dans ce cas immobilisée par rapport au disque 1 par des moyens appropriés, tels que des plots 43 qui s'insèrent entre deux pieds d'aubes.

La présence des encoches 40, des excroissances 42 et des plots 43, permet de solidariser en rotation le disque 1, le flasque 13 et la bague de retenue 20, sans qu'il y ait de dispositif d'immobilisation en rotation direct entre la bague de retenue 20 et le disque 1. Cette disposition permet d'éviter d'introduire un coefficient de concentration de contrainte dû à des fentes réalisées dans le rebord 8 du disque 1 qui est une pièce à faible durée de vie. On préserve ainsi l'intégrité mécanique du disque 1 et on augmente sa durée de vie.

## Revendications

1. Assemblage pour retenir un flasque annulaire (13) contre une face radiale (3) d'un disque (1), ledit assemblage comportant un disque (1), un flasque annulaire(13) et une bague (20), ce disque (1) présentant dans ladite face radiale (3) un évidement annulaire (10) délimité par plusieurs parois dont l'une est formée par une face (7) d'un rebord (8) qui s'étend radialement vers l'extérieur, et le flasque (13) présentant, dans sa partie radialement intérieure (14), une base annulaire (15) en appui contre la paroi radialement extérieure (4) de l'évidement (10) et un pied (16) qui s'étend radialement vers l'intérieur dans l'évidement (10) à partir de l'extrémité interne de la base (15), ladite bague de retenue (20) annulaire fendue étant disposée dans l'évidement (10) et ayant une face (21) en butée contre la face (7) du rebord (8), cette bague (20) présentant sur sa face radialement extérieure une feuillure (25) pour recevoir une portion du pied (16) afin de retenir le flasque (13) contre la face radiale (3) du disque (1), **caractérisé par le fait que** le pied (16) du flasque (13) et la bague de retenue (20) comportent des chanfreins annulaires (19, 24) en vis-à-vis destinés à permettre la compression radiale de la bague (20) préalablement disposée dans l'évidement (10) au cours du coulissement axial de la base (15) dans l'évidement (10) lors du montage du flasque (13) sur le disque (1).

2. Assemblage selon la revendication 1, **caractérisé par le fait que** les chanfreins (19, 24) sont inclinés par rapport à l'axe (2) du disque (1) d'un angle compris entre 10° et 60°.

3. Assemblage selon l'une des revendications 1 ou 2, **caractérisé par le fait que** la feuillure (25) est délimitée par une surface (27) en appui radial sur l'extrémité (17) du pied (16) et une surface radiale (26) en appui sur la face du pied (16) en regard de l'ouverture (11) de l'évidement (10), ladite surface radiale (26) étant raccordée au chanfrein (24) de la bague de retenue (20).

4. Assemblage selon la revendication 3, **caractérisé par le fait que** la portion du pied (16) reçue dans la feuillure (25) comporte des encoches (40).

5. Assemblage selon la revendication 4, **caractérisé par le fait que** la feuillure (25) comporte des excroissances (42) qui s'insèrent dans les encoches (40) du pied (16).

6. Assemblage selon la revendication 5, **caractérisé par le fait que** les encoches (40) ont une profondeur supérieure à la hauteur des excroissances (42).

## Patentansprüche

1. Vorrichtung zum Haltern eines ringförmigen Flansches (13) an einer radialen Seite (3) einer Scheibe (1), wobei die genannte Vorrichtung umfasst: eine Scheibe (1), einen ringförmigen Flansch (13) und einen Ring (20), wobei diese Scheibe (1) an der genannten radialen Seite (3) eine ringförmige Aussparung (10) aufweist, welche von mehreren Wänden begrenzt ist, von welchen eine von einer Seite (7) eines Sims (8) gebildet wird, welcher sich radial nach außen erstreckt, und wobei der Flansch (13) in seinem radial innenliegenden Teil (14) eine ringförmige Basis (15) aufweist, welche sich gegen die radial außenliegende Wand (4) der Aussparung (10) abstützt, und einen Fuß (16) aufweist, welcher sich in der Aussparung (10) vom InnenEnde der Basis (15) aus radial nach innen erstreckt, wobei der genannte geschlitzte ringförmige Halte-Ring (20) in der Aussparung (10) angeordnet ist und eine Seite (21) aufweist, welche gegen die Seite (7) des Sims (8) stößt, wobei dieser Ring (20) auf seiner radial außenliegenden Seite einen Falz (25) zum Aufnehmen eines Teils des Fußes (16) aufweist, um den Flansch (13) an der radialen Seite (3) der Scheibe (1) zu haltern, **dadurch gekennzeichnet, dass** der Fuß (16) des Flansches (13) und der Halte-Ring (20) einander gegenüberliegende ringförmige Abschrägungen (19, 24) aufweisen, welche dazu vorgesehen sind, im Verlauf des axialen Verschiebens der Basis (15) in der Aussparung (10) bei der Montage des Flansches (13) auf der Scheibe (1) die radiale Kompression des vorab in der Aussparung (10) angeordneten Rings (20) zu ermöglichen.

2. Vorrichtung gemäß Anspruch 1, **dadurch gekennzeichnet, dass** die Abschrägungen (19, 24) gegenüber der Achse (2) der Scheibe (1) um einen Winkel geneigt sind, welcher zwischen 10° und 60° enthalten ist.

3. Vorrichtung gemäß einem der Ansprüche 1 oder 2, **dadurch gekennzeichnet, dass** der Falz (25) durch eine Fläche (27), welche sich radial am Ende (17) des Fußes (16) abstützt, und eine radiale Fläche (26) begrenzt wird, welche sich an der der Öffnung (11) der Aussparung (10) zugewandten Seite des Fußes (16) abstützt, wobei die genannte radiale Fläche (26) an die Abschrägung (24) des Halte-Rings (20) anschließt.

4. Vorrichtung gemäß Anspruch 3, **dadurch gekennzeichnet, dass**
der in dem Falz (25) aufgenommene Teil des Fußes (16) Kerben (40) trägt.

5. Vorrichtung gemäß Anspruch 4, **dadurch gekennzeichnet, dass** der Falz (25) Vorsprünge (42) trägt, welche in die Kerben (40) des Fußes (16) eingeführt werden.

6. Vorrichtung gemäß Anspruch 5, **dadurch gekennzeichnet, dass** die Kerben (40) eine größere Tiefe aufweisen als die Höhe der Vorsprünge (42).

## Claims

1. Assembly for holding an annular end plate (13) against a radial face (3) of a disc (1), the said assembly comprising a disc (1), an annular end plate (13) and a ring (20), this disc (1) having in the said radial face (3) an annular recess (10) delimited by a plurality of walls, one of which is formed by a face (7) of a flange (8) extending radially outwards, and the end plate (13) having, in its radially inner part (14), an annular base (15) bearing against the radially outer wall (4) of the recess (10) and a foot (16) extending radially inwards in the recess (10) from the internal end of the base (15), the said split annular retaining ring (20) being disposed in the recess (10) and having a face (21) butting against the face (7) of the flange (8), this ring (20) having on its radially outer face a rabbet (25) for receiving a portion of the foot (16) so as to hold the end plate (13) against the radial face (3) of the disc (1), **characterized in that** the foot (16) of the end plate (13) and the retaining ring (20) comprise opposite annular chamfers (19, 24) intended to allow the radial compression of the ring (20) previously disposed in the recess (10) in the course of the axial sliding of the base (15) into the recess (10) when assembling the end plate (13) onto the disc (1).

2. Assembly according to Claim 1, **characterized in that** the chamfers (19, 24) are inclined with respect to the axis (2) of the disc (1) by an angle of between 10° and 60°.

3. Assembly according to one of Claims 1 or 2, **characterized in that** the rabbet (25) is delimited by a surface (27) radially butting on the end (17) of the foot (16) and a radial surface (26) butting on the face of the foot (16) opposite the opening (11) of the recess (10), the said radial surface (26) being united with the chamfer (24) of the retaining ring (20).

4. Assembly according to Claim 3, **characterized in that** the portion of the foot (16) that is received in the rabbet (25) comprises notches (40).

5. Assembly according to Claim 4, **characterized in that** the rabbet (25) comprise protrusions (42) which insert into the notches (40) of the foot (16).

6. Assembly according to Claim 5, **characterized in that** the notches (40) have a depth greater than the height of the protrusions (42).
